# FASCICULE DE BREVET EUROPEEN

(11) **EP 1 090 688 B1**
(45) Date de publication et mention de la délivrance du brevet: **17.08.2005**
(21) Numéro de dépôt: 00402726.4
(22) Date de dépôt: 04.10.2000
(51) Int. Cl.: B04B 7/06

(54) **Centrifugeuse à rotor présentant au moins un logement de réception d'un produit à centrifuger et un couvercle associé de fermeture**
Zentrifuge mit einem Rotor mit mindestens einer Behälteraufnahme für ein zu zentrifugierendes Produkt und Deckel dafür
Centrifuge with a rotor having at least one container for receiving a product for centrifuging and cover therefor

(30) Priorité: 08.10.1999 FR 9912580
(43) Date de publication de la demande: 11.04.2001
(73) Titulaire: Jouan, 44800 Saint Herblain (FR)
(72) Inventeur: Fondin, Jean Louis, 44600 Saint Nazaire (FR)
(74) Mandataire: Jacobson, Claude

(56) Documents cités:
- WO-A-96/01697
- US-A- 4 342 419
- US-A- 4 464 161

## Description

La présente invention concerne une centrifugeuse, du type comprenant un rotor, qui présente au moins un logement de réception d'un produit à centrifuger et un couvercle associé de fermeture dudit logement, la centrifugeuse comprenant également un moteur sur lequel le rotor est monté pour l'entraîner en rotation autour d'un axe de rotation.

L'invention s'applique, par exemple, à la centrifugation de produits biologiques.

Pour la centrifugation de tels produits, on dispose généralement des récipients contenant les produits à centrifuger dans les logements du rotor. Chaque logement est ensuite fermé hermétiquement par son couvercle associé.

L'utilisation de couvercles est particulièrement importante pour la centrifugation de produits biologiques dangereux. En effet, si les récipients contenant de tels produits sont ouverts ou s'ils viennent à se rompre, la centrifugation va donner naissance à un aérosol véhiculant des substances dangereuses.

L'utilisation de couvercles permet alors de confiner un tel aérosol au sein des logements.

Si un couvercle de fermeture d'un logement est absent lors de la centrifugation, l'aérosol va se diffuser et éventuellement se déposer à l'intérieur de l'enceinte de la centrifugeuse dans laquelle le rotor est disposé.

Cette situation est particulièrement risquée pour les opérateurs qui risquent d'inhaler l'aérosol lors de l'ouverture de l'enceinte de la centrifugeuse, ou d'être contaminés par l'aérosol déposé sur les parois de l'enceinte ou sur le rotor. Le document US-A-4 342 419 décrit une centrifugeuse selon le préambule de la revendication 1.

L'invention a pour but de résoudre ce problème en fournissant une centrifugeuse du type précité permettant de limiter les risques liés à la centrifugation d'un rotor dont un logement n'est pas fermé par son couvercle.

A cet effet, l'invention a pour objet une centrifugeuse du type précité, caractérisée en ce qu'elle comprend des moyens de contrôle de la présence, pour chaque logement, du couvercle associé pour empêcher l'exécution d'un cycle de centrifugation au cas où le couvercle d'un logement serait absent.

Selon des modes particuliers de réalisation, la centrifugeuse peut comprendre l'une ou plusieurs des caractéristiques suivantes, prise(s) isolément ou selon toutes les combinaisons techniquement possibles :
- lesdits moyens de contrôle comprennent au moins un élément à détecter sur chaque couvercle et au moins un capteur correspondant,
- la centrifugeuse comprend une unité de commande du moteur adaptée pour assurer une étape de contrôle de la présence pour chaque logement du couvercle associé, étape au cours de laquelle ladite unité commande l'entraînement en rotation du rotor, compare le nombre d'élément(s) détecté(s) avec le nombre total d'élément(s) à détecter si chaque couvercle était présent, et empêche l'exécution d'un cycle de centrifugation au cas où le nombre d'élément(s) détecté(s) est inférieur au nombre total d'élément(s) à détecter,
- l'unité de commande est adaptée pour assurer l'étape de contrôle avant d'exécuter chaque cycle de centrifugation du rotor,
- pendant ladite étape de contrôle, l'unité de commande commande l'entraînement en rotation du rotor à une vitesse inférieure à environ 50 tr/mn,
- la centrifugeuse comprend des moyens de détection du type du rotor monté sur le moteur, et l'unité de commande est adaptée pour déterminer le nombre total d'élément(s) à détecter en fonction du type du rotor détecté,
- l'unité de commande comprend des moyens de mémorisation dans lesquels est stocké un nombre total fixe d'élément(s) à détecter quel que soit le type du rotor monté sur le moteur,
- lesdits moyens de contrôle comprennent plusieurs capteurs disposés à des distances différentes de l'axe de rotation,
- plusieurs desdits capteurs sont disposés à des niveaux différents par rapport à l'axe de rotation,
- chaque élément à détecter est un aimant.

L'invention a également pour objet un ensemble comprenant une centrifugeuse telle que définie ci-dessus et plusieurs rotors pouvant être montés sur le moteur de la centrifugeuse, chaque rotor présentant au moins un logement de réception d'un produit à centrifuger et un couvercle associé de fermeture dudit logement, caractérisé en ce que chaque rotor comprend le même nombre d'élément(s) à détecter.

L'invention sera mieux comprise à la lecture de la description qui va suivre, donnée uniquement à titre d'exemple, et faite en se référant aux dessins annexés, sur lesquels :
- la figure 1 est une vue schématique latérale d'une centrifugeuse selon l'invention,
- la figure 2 est une vue schématique de dessus et agrandie, illustrant la position radiale respective du rotor et des capteurs de la centrifugeuse de la figure 1, et
- la figure 3 est une vue analogue à la figure 2, partiellement arrachée, illustrant l'utilisation dans la centrifugeuse de la figure 1 d'un autre type de rotor.

La figure 1 est une vue schématique d'une centrifugeuse 1 qui comprend essentiellement un rotor 2, un moteur électrique 3 d'entraînement en rotation du rotor 2 autour d'un axe vertical A, et une unité à microprocesseur 4 de commande du moteur 3.

Le rotor 2, monté au-dessus du moteur 3, comprend deux nacelles 6 diamétralement opposées et articulées par des arbres horizontaux sur des bras 7 du rotor 2.

Chaque nacelle 6 forme un logement de réception de récipients d'un produit à centrifuger, et comprend un couvercle de fermeture 8 amovible.

Les couvercles 8 assurent une fermeture étanche des logements définis intérieurement par les nacelles 6.

Dans la position de repos représentée sur les figures 1 et 2, c'est-à-dire quand le rotor 2 n'est pas entraîné en rotation, les couvercles 8 surmontent le reste des nacelles 6 et sont disposés sensiblement horizontalement.

Chaque couvercle 8 est surmonté d'un support central 10 en U fixé par sa base sur le couvercle 8 considéré. Les extrémités libres supérieures des supports 10 portent chacune un aimant 11. Les quatre aimants 11 sont disposés sensiblement à la même distance R1 de l'axe A. Ainsi, ces quatre aimants sont disposés sensiblement sur un même cercle géométrique C1 (figure 2) centré sur l'axe A, et de rayon R1.

La centrifugeuse 1 comprend également deux capteurs magnétorésistifs 13 et 14 disposés au-dessus du rotor 2.

Le capteur 13 est disposé sensiblement à la distance R1 de l'axe A, comme cela apparaît sur la figure 2, où la position angulaire du rotor 2 et des capteurs 13 et 14 a été modifiée par rapport à celle de la figure 1 pour des raisons de clarté.

Le capteur 14 est disposé dans la même direction radiale que le capteur 13, mais environ à une distance R2 de l'axe A, avec R2 < R1. Le capteur 14 est par ailleurs disposé à un niveau inférieur à celui du capteur 13 le long de l'axe A.

Les capteurs 13 et 14 peuvent, par exemple, être portés par les extrémités libres d'un support en U retourné, lui-même porté par le couvercle mobile d'une enceinte non représentée, à l'intérieur de laquelle le rotor 2 est disposé.

L'unité de commande 4 est raccordée aux capteurs 13 et 14, ainsi qu'à un capteur 16 de mesure de la rotation du rotor 2. Le capteur 16 est, par exemple, le capteur habituellement associé à l'arbre de sortie du moteur 3 pour mesurer la vitesse de rotation de cet arbre lors des cycles de centrifugation mis en oeuvre par la centrifugeuse 1.

L'unité 4 est également raccordée au moteur électrique 3 pour assurer sa commande afin d'exécuter des cycles de centrifugation de produits disposés dans les nacelles 6.

L'unité 4 est notamment programmée pour assurer, avant tout cycle de centrifugation, une étape préalable de contrôle de la présence des couvercles 8, étape qui va maintenant être décrite.

Comme représenté par la flèche 17 sur les figures 1 et 2, l'unité 4 commande l'entraînement en rotation, par exemple pendant deux tours, du rotor 2 à une vitesse inférieure à 50 tr/mn, et de préférence à une vitesse comprise entre 20 et 30 tr/mn. A cette vitesse de rotation faible, les nacelles 6 conservent sensiblement leurs positions des figures 1 et 2, et aucun aérosol ne risque de se former.

A l'issue des deux tours de rotation du rotor 2, déterminée grâce aux signaux reçus du capteur 16 par l'unité de commande 4, l'unité 4 compare le nombre d'aimants 11 détectés par le capteur 13.

Si les signaux reçus du capteur 13 correspondent au passage en regard de celui-ci de huit aimants 11, c'est-à-dire si les deux couvercles 8 sont disposés sur les nacelles 6, alors l'unité 4 commande l'exécution du cycle de centrifugation prévu.

Dans le cas contraire, l'unité 4 commande l'arrêt du moteur 3. Le cycle de centrifugation n'est alors pas effectué. Ce cas correspond à l'absence d'au moins un couvercle 8. L'opérateur doit alors fermer la ou les nacelle(s) 6 correspondante(s).

L'étape de contrôle décrite ci-dessus sera alors à nouveau effectuée jusqu'à ce que les deux couvercles 8 soient détectés par le capteur 13, auquel cas le cycle de centrifugation prévu sera alors exécuté.

La figure 3 illustre la centrifugeuse de la figure 1 dans laquelle le rotor 2 à nacelles 6 a été remplacé par un rotor 18 de forme générale tronconique convergant vers le haut.

Le rotor 18 présente plusieurs logements 19 pour des ampoules ou d'autres récipients destinés à contenir des produits à centrifuger. Un seul logement 19 est visible grâce à l'arrachement de la figure 3.

Le rotor 18 est surmonté d'un couvercle unique 20 de fermeture des logements 19. Le couvercle 20 est lui-même surmonté d'une couronne centrale 21 supportant quatre aimants 11. Ces aimants 11 sont régulièrement répartis angulairement et sont sensiblement disposés sur un cercle C2 centré sur l'axe A et de rayon R2.

Lorsque l'on désire exécuter un cycle de centrifugation, l'unité de commande 4 assure, comme précédemment, une étape préalable de contrôle de la présence du couvercle 20.

Si le nombre d'aimants 11 détecté par le capteur 14, au cours de deux tours de rotation du rotor 18, est inférieur à huit, alors l'unité 4 commande l'arrêt du moteur 3. Dans le cas contraire, le cycle de centrifugation est effectué normalement.

La centrifugeuse 1 permet donc de limiter les risques de centrifugation d'un rotor en l'absence d'un couvercle de fermeture d'un logement de réception de produit à centrifuger.

De préférence, tous les rotors utilisables avec la centrifugeuse 1 sont munis de quatre aimants, ou de manière plus générale du même nombre d'aimants, afin de simplifier l'algorithme de programmation du microprocesseur de l'unité de commande 4.

Toutefois, selon une variante, différents types de rotor peuvent être équipés d'un nombre différent d'aimants. La centrifugeuse 1 est alors de préférence équipée de moyens de détection du type du rotor monté sur le moteur 3, pour déterminer le nombre d'aimants 11 à détecter par tour de rotor, lors de l'étape préalable de contrôle de la présence du ou des couvercle(s).

La disposition des capteurs 13 et 14 à des niveaux différents par rapport à l'axe A permet d'assurer, pour les différents types de rotor utilisables avec la centrifugeuse 1, que la distance entre les aimants 11 à détecter et le capteur 13 ou 14 en regard duquel ils vont passer est inférieure à environ 30 mm. Ainsi, les risques que les capteurs 13 et 14 ne détectent pas un aimant 11 passant en regard de ceux-ci sont faibles.

De manière plus générale, le nombre de capteurs 13 et 14 peut être plus important, ces capteurs étant disposés de préférence sur des cercles centrés sur l'axe A et de rayons différents, et éventuellement à des niveaux différents par rapport à l'axe A.

L'utilisation de moyens 11, 13 et 14 magnétiques de détection de la présence de couvercle(s) permet une détection satisfaisante, même lorsque le rotor est disposé dans une enceinte réfrigérée. En effet, le fonctionnement de ces moyens magnétiques de détection est relativement peu sensible aux phénomènes de condensation pouvant apparaître dans une telle enceinte.

Selon une variante, les moyens de détection peuvent cependant être des moyens optiques ou à ultrasons et, de manière plus générale, les aimants 11 et les capteurs 13 et 14 peuvent être remplacés par des éléments à détecter et des capteurs correspondants, c'est-à-dire aptes à détecter ces éléments.

## Revendications

1. Centrifugeuse (1), du type comprenant un rotor (2 ; 18), qui présente au moins un logement (6 ; 19) de réception d'un produit à centrifuger et un couvercle associé (8 ; 20) de fermeture dudit logement, la centrifugeuse comprenant également un moteur (3) sur lequel le rotor est monté pour l'entraîner en rotation autour d'un axe de rotation (A), **caractérisée en ce qu'**elle comprend des moyens (4, 11, 13, 14, 16) de contrôle de la présence, pour chaque logement (6 ; 19), du couvercle associé pour empêcher l'exécution d'un cycle de centrifugation au cas où le couvercle (8 ; 20) d'un logement serait absent.

2. Centrifugeuse selon la revendication 1, **caractérisée en ce que** lesdits moyens de contrôle comprennent au moins un élément (11) à détecter sur chaque couvercle (8 ; 20) et au moins un capteur correspondant.

3. Centrifugeuse selon la revendication 2, **caractérisée en ce qu'**elle comprend une unité (4) de commande du moteur (3) adaptée pour assurer une étape de contrôle de la présence pour chaque logement (6 ; 19) du couvercle (8 ; 20) associé, étape au cours de laquelle ladite unité (4) commande l'entraînement en rotation du rotor (2 ; 18), compare le nombre d'élément(s) (11) détecté(s) avec le nombre total d'élément(s) à détecter si chaque couvercle (8 ; 20) était présent, et empêche l'exécution d'un cycle de centrifugation au cas où le nombre d'élément(s) détecté(s) (11) est inférieur au nombre total d'élément(s) (11) à détecter.

4. Centrifugeuse selon la revendication 3, **caractérisée en ce que** l'unité de commande (4) est adaptée pour assurer l'étape de contrôle avant d'exécuter chaque cycle de centrifugation du rotor.

5. Centrifugeuse selon la revendication 3 ou 4, **caractérisée en ce que**, pendant ladite étape de contrôle, l'unité de commande (4) commande l'entraînement en rotation du rotor à une vitesse où aucun aérosol ne risque de se former.

6. Centrifugeuse selon l'une quelconque des revendications 3 à 5, **caractérisée en ce qu'**elle comprend des moyens de détection du type du rotor monté sur le moteur (3), et **en ce que** l'unité de commande (4) est adaptée pour déterminer le nombre total d'élément(s) (11) à détecter en fonction du type du rotor détecté.

7. Centrifugeuse selon l'une quelconque des revendications 2 à 6, **caractérisée en ce que** l'unité de commande (4) comprend des moyens de mémorisation dans lesquels est stocké un nombre total fixe d'élément(s) (11) à détecter quel que soit le type du rotor monté sur le moteur (3).

8. Centrifugeuse selon l'une quelconque des revendications 2 à 7, **caractérisée en ce que** lesdits moyens de contrôle comprennent plusieurs capteurs (13, 14) disposés à des distances (R1, R2) différentes de l'axe de rotation (A).

9. Centrifugeuse selon la revendication 8, **caractérisée en ce que** plusieurs desdits capteurs (13, 14) sont disposés à des niveaux différents par rapport à l'axe de rotation (A).

10. Centrifugeuse selon l'une quelconque des revendications 2 à 9, **caractérisée en ce que** chaque élément (11) à détecter est un aimant.

11. Ensemble comprenant une centrifugeuse selon l'une quelconque des revendications 2 à 10 et plusieurs rotors pouvant être montés sur le moteur (3) de la centrifugeuse (1), chaque rotor présentant au moins un logement (6 ; 19) de réception d'un produit à centrifuger et un couvercle associé (8 ; 20) de fermeture dudit logement, **caractérisé en ce que** chaque rotor (2 ; 18) comprend le même nombre d'élément(s) (11) à détecter.

## Claims

1. Centrifuge (1), of the type comprising a rotor (2; 18), with at least one housing (5; 19) to hold a product for centrifuging and an associated lid (8; 20) to close the said housing, the centrifuge also comprising a motor (3) on which the rotor is mounted to rotate about an axis of rotation (A), the said centrifuge being **characterized in that** it comprises means (4, 11, 13, 14, 16) of checking for the presence, on each housing (6; 19), of the associated lid in order to prevent the execution of a cycle of centrifugation if the lid (8; 20) of a housing is absent.

2. Centrifuge according to Claim 1, **characterized in that** the said checking means comprise at least one element (11) to be detected on each lid (8; 20) and at least one corresponding sensor.

3. Centrifuge according to Claim 2, **characterized in that** it comprises a motor (3) control unit (4) designed to carry out a step of checking for the presence on each housing (6; 19) of the associated lid (8; 20), in the course of which step the said unit (4) causes the rotor (2; 18) to be rotated, compares the number of element(s) (11) detected with the total number of element(s) that would be detected if each lid (8; 20) were present, and prevents the execution of a cycle of centrifugation if the number of element(s) detected (11) is less than the total number of element(s) (11) that should be detected.

4. Centrifuge according to Claim 3, **characterized in that** the control unit (4) is designed to carry out the check step before executing each cycle of centrifugation of the rotor.

5. Centrifuge according to Claim 3 or 4, **characterized in that**, during the said check step, the control unit (4) causes the rotor to be rotated at a speed at which there is no risk of formation of aerosol.

6. Centrifuge according to any one of Claims 3 to 5, **characterized in that** it comprises means of detecting the type of rotor mounted on the motor (3), and **in that** the control unit (4) is designed to determine the total number of element(s) (11) to be detected on the basis of the type of rotor detected.

7. Centrifuge according to any one of Claims 2 to 6, **characterized in that** the control unit (4) comprises memory means in which is stored a total fixed number of element(s) (11) to be detected whatever the type of rotor mounted on the motor (3).

8. Centrifuge according to any one of Claims 2 to 7, **characterized in that** the said checking means comprise several sensors (13, 14) arranged at different distances (R1, R2) from the axis of rotation (A).

9. Centrifuge according to Claim 8, **characterized in that** several of the said sensors (13, 14) are arranged at different levels relative to the axis of rotation (A).

10. Centrifuge according to any one of Claims 2 to 9, **characterized in that** each element (11) to be detected is a magnet.

11. Assembly comprising a centrifuge according to any one of Claims 2 to 10 and several rotors that can be mounted on the motor (3) of the centrifuge (1), each rotor having at least one housing (6; 19) to hold a product for centrifuging and an associated lid (8; 20) to close the said housing, **characterized in that** each rotor (2; 18) comprises the same number of element(s) (11) to be detected.

## Patentansprüche

1. Zentrifuge (1) mit einem Rotor (2; 18), der mindestens ein Behältnis (6; 19) zur Aufnahme eines zu zentrifugierenden Produkts und einen zugeordneten Deckel (8; 20) zum Verschließen dieses Behältnisses aufweist, wobei die Zentrifuge ferner einen Motor (3) besitzt, auf dem der Rotor montiert ist, um ihn um eine Drehachse (A) in Drehung zu versetzen, **dadurch gekennzeichnet, dass** sie Mittel (4, 11, 13, 14, 16) zur Überwachung des Vorhandenseins des zugeordneten Deckels bei jedem Behältnis (6; 19) aufweist, um die Ausführung eines Schleuderzyklus in dem Fall, in dem der Dekkel (8; 20) eines Behältnisses nicht vorhanden ist, zu verhindern.

2. Zentrifuge nach Anspruch 1, **dadurch gekennzeichnet, dass** die Überwachungsmittel mindestens ein zu erfassendes Element (11) auf jedem Deckel (8; 20) und mindestens einen entsprechenden Fühler umfassen.

3. Zentrifuge nach Anspruch 2, **dadurch gekennzeichnet, dass** sie eine Einheit (4) zur Steuerung des Motors (3) umfasst, die dafür ausgelegt ist, einen Schritt der Überwachung des Vorhandenseins des zugeordneten Deckels (8; 20) bei jedem Behältnis (6; 19) zu gewährleisten, wobei während dieses Schritts die Einheit (4) den Drehantrieb des Rotors (2; 18) steuert, die Anzahl von erfassten Elementen (11) mit der Gesamtzahl von Elementen vergleicht, die zu erfassen sind, wenn jeder Deckel (8; 20) vorhanden wäre, und die Ausführung eines Schleuderzyklus in dem Fall verhindert, in dem die Anzahl von erfassten Elementen (11) kleiner als die Gesamtanzahl von zu erfassenden Elementen (11) ist.

4. Zentrifuge nach Anspruch 3, **dadurch gekennzeichnet, dass** die Steuereinheit (4) dafür ausgelegt ist, den Überwachungsschritt vor jedem Schleuderzyklus des Rotors auszuführen.

5. Zentrifuge nach Anspruch 3 oder 4, **dadurch gekennzeichnet, dass** die Steuereinheit (4) während des Überwachungsschritts den Drehantrieb des Rotors mit einer Geschwindigkeit steuert, bei der nicht die Gefahr der Bildung eines Aerosols besteht.

6. Zentrifuge nach einem der Ansprüche 3 bis 5, **dadurch gekennzeichnet, dass** sie Mittel zur Erfassung des Typs des auf dem Motor (3) montierten Rotors aufweist und dass die Steuereinheit (4) dafür ausgelegt ist, die Gesamtzahl von zu erfassenden Elementen (11) in Abhängigkeit vom Typ des erfassten Rotors zu bestimmen.

7. Zentrifuge nach einem der Ansprüche 2 bis 6, **dadurch gekennzeichnet, dass** die Steuereinheit (4) Speichermittel umfasst, in denen eine feste Gesamtzahl von zu erfassenden Elementen (11) unabhängig von dem Typ des auf dem Motor (3) montierten Rotors gespeichert ist.

8. Zentrifuge nach einem der Ansprüche 2 bis 7, **dadurch gekennzeichnet, dass** die Überwachungsmittel mehrere Fühler (13, 14) umfassen, die in verschiedenen Abständen (R1, R2) von der Drehachse (A) angeordnet sind.

9. Zentrifuge nach Anspruch 8, **dadurch gekennzeichnet, dass** mehrere Fühler (13, 14) bezüglich der Drehachse (A) auf verschiedenen Höhen angeordnet sind.

10. Zentrifuge nach einem der Ansprüche 2 bis 9, **dadurch gekennzeichnet, dass** jedes zu erfassende Element (11) ein Magnet ist.

11. Einheit, umfassend eine Zentrifuge nach einem der Ansprüche 2 bis 10 und mehrere Rotoren, die auf dem Motor (3) der Zentrifuge (1) montiert werden können, wobei jeder Rotor mindestens ein Behältnis (6; 19) zur Aufnahme eines zu zentrifugierenden Produkts und einen zugeordneten Deckel (8; 20) zum Verschließen dieses Behältnisses aufweist, **dadurch gekennzeichnet, dass** jeder Rotor (2; 18) dieselbe Anzahl von zu erfassenden Elementen (11) aufweist.
